# FASCICULE DE BREVET EUROPEEN

(11) **EP 0 643 934 B1**
(45) Date de publication et mention de la délivrance du brevet: **29.03.1995**
(21) Numéro de dépôt: 93440077.1
(22) Date de dépôt: 17.09.1993
(51) Int. Cl.: A47B 17/00

(54) **Meuble de bureau à montage et démontage rapides**
Büromöbel zum schnellen Montieren und Demontieren
Fast assembling and disassembling office furniture

(43) Date de publication de la demande: 22.03.1995
(73) Titulaire: STEELCASE STRAFOR (S.A.), F-67200 Strasbourg (FR)
(72) Inventeur: Lerat, Pascal, F-67200 Strasbourg (FR)
(74) Mandataire: Bossard, Jacques-René

(56) Documents cités:
- WO-A-81/02248
- FR-A- 2 636 820
- GB-A- 2 178 651

## Description

La présente invention concerne une structure perfectionnée pour les mobiliers de bureaux, cette notion englobant toutes les structures de travail telles que tables, bureaux et surfaces analogues, complétés par des volumes optionnels tels que caissons à tiroirs, caissons porte-documents et analogues, et plus généralement toutes les surfaces sur lesquelles sont exercées toutes sortes d'activités professionnelles, au moyen des équipements usuels tels que ordinateurs, stations graphiques, systèmes de télécommunications et analogues.

Ce genre de mobilier demeure coûteux, à raison de sa complexité, aussi bien dans sa conception que dans sa réalisation si l'on veut satisfaire à tous les desirata, allant de la multiplicité des fonctions à une stabilité satisfaisante - sans négliger pour autant une esthétique agréable et un rapport efficacité / prix satisfaisant.

L'invention apporte à ce problème, pourtant déjà ancien, une solution nouvelle reposant sur une conception d'une grande simplicité, selon laquelle la notion d'assemblage découle d'un simple déplacement mutuel des éléments à assembler, venant se verrouiller les uns dans les autres.

Dans le cas présent, alors que jusqu'ici, des systèmes du type à vis - écroux devaient traverser les éléments à assembler avec un effet destructeur, techniquement et esthétiquement, l'invention vise un ensemble d'éléments s'assemblant les uns avec les autres par simple déplacement mutuel.

Il est vrai que le principe de ce système est connu depuis très longtemps, par exemple pour accrocher de manière permanente un tableau sur un panneau. Pourtant, malgré les années, ce système n'avait jamais été exploité pour les mobiliers de bureaux. C'est pourquoi la présente invention représente un progrès déterminant sur le plan technique aussi bien qu'économique.

D'une manière très générale, l'invention vise les éléments de mobilier de bureau se composant, de façon connue, d'un couple de piétements réunis par un élément d'écartement en forme de poutre horizontale longitudinale et d'un plateau reposant sur des profilés horizontaux délimitant transversalement la portion supérieure desdits piétements, du type dans lequel ladite poutre est accrochée à chacune de ses extrémités à l'un des éléments verticaux du piétement correspondant.

De tels éléments sont décrits par exemple dans les documents FR-A-2 636 820 et WO-A-81 02248. Dans ces réalisations antérieures, l'élément d'écartement précité n'avait qu'un rôle plutôt symbolique, n'assurant qu'une faible stabilité, et de trop faible section pour servir de guide aux conducteurs électriques devenus usuels sur des plateaux de ce genre.

GB-A-2 178 651 décrit un meuble de bureau comportant deux poutres horizontales sur lesquelles repose un plateau.

L'invention représente un progrès par rapport à cet art antérieur, en ce que ladite poutre longitudinale présente une section transversale particulière et les moyens pour son accrochage aux piétements sont des pattes élastiques créées par des crevages pratiqués dans des plaques verticales solidaires de ladite poutre et situées dans des plans verticaux parallèles au plan de ladite poutre, chacune de ces pattes élastiques étant insérée dans une lumière correspondante pratiquée dans la face verticale interne dudit élément vertical dudit piétement également parallèle au plan de ladite poutre, puis enfoncée verticalement de manière à exercer une action de pincement sur le bord inférieur de ladite lumière.

Plus spécialement, en ce qui concerne sa section transversale, ladite poutre se présente sous forme d'un profilé comportant une aile verticale, un bord supérieur rabattu horizontalement dans une direction et un rebord inférieur en forme de gouttière en U s'étendant dans la direction opposée entre lesdites plaques verticales en vue de l'assemblage de divers accessoires complétant le bureau.

Ladite poutre ayant ainsi été présentée avec ses caractéristiques qui en font l'un des éléments essentiels de l'invention, les autres éléments peuvent en être énumérés, à titre d'exemples.

Ainsi, selon une caractéristique majeure de l'invention, le meuble comporte au moins un caisson de rangement, une cornière horizontale montée sur la face verticale postérieure de ce caisson étant prévue pour s'accrocher sur le rebord extérieur de ladite gouttière en U en vue de l'accrochage dudit caisson sur ladite poutre, puis sa mise en place horizontale par basculement, puis son accrochage au-dessous du plateau de bureau, par un système de bouton - boutonnière et enfin son immobilisation en place par un coupe téton / logement, ledit téton étant élastiquement escamotable pour libérer le caisson en vue de son extraction, par l'ensemble d'opérations inverses.

Selon une autre caractéristique de l'invention, le meuble consiste en une table ou un bureau et ledit plateau repose d'une part sur le rebord supérieur horizontal de la poutre et d'autre part sur lesdits profilés horizontaux des piétements, en présentant, au voisinage de chaque coin de sa face inférieure, l'un des éléments d'un couple bouton / boutonnière, dont l'autre élément est pratiqué dans le dessus dudit profilé horizontal correspondant, la mise en place dudit plateau s'opérant par coopération desdits éléments de chaque couple, et son immobilisation ultérieure au moyen de vis traversant le rebord supérieur de ladite poutre.

Dans cette dernière réalisation, le couple bouton / boutonnière est constitué, de préférence d'une part par une vis à grosse tête ronde et d'autre part par une lumière du type gousset dont le grand diamètre est légèrement supérieur à celui de ladite tête, et le petit diamètre est celui du fût de ladite vis.

Enfin, selon une autre caractéristique subsidiaire de l'invention, ladite gouttière en U de la poutre reçoit au surplus un panneau de façade se fixant par des vis dans l'aile verticale de ladite poutre, et dans la face arrière duquel est fixé un profilé horizontal à section en Z venant s'encastrer dans la gouttière de ladite poutre de manière à immobiliser ledit panneau.

L'invention ayant été ainsi définie dans ses grandes lignes, on va maintenant la décrire plus en détail, à propos d'un certain nombre de réalisations particulières prises comme exemples d'illustration non limitatifs. Une telle description se référera aux dessins annexés, sur lesquels :
La figure 1 illustre de manière schématique la poutre selon l'invention et son montage dans une structure de mobilier de bureau,
La figure 2 est une section transversale de la poutre désignée par (1) sur la figure 1,
La figure 2A est une coupe partielle montrant l'accrochage de la poutre sur un pied du bureau,
La figure 3A est destinée à illustrer l'accrochage d'un caisson sur la poutre (1) dans le cadre de l'invention,
La figure 3B est une coupe schématique partielle du caisson selon le plan vertical III-III_{B}, et
La figure 3C est une autre coupe schématique partielle selon le plan vertical III_{C}-III.
La figure 4 illustre la mise en place du plateau d'une table équipée d'une poutre (1) et
La figure 4a est une vue schématique partielle d'un détail de la figure 4.
La figure 5 illustre de même la mise en place d'un panneau de façade sur un bureau équipé d'une poutre (1), et
La figure 5a est une vue schématique partielle d'un détail de la figure 5.

On se référera en premier lieu aux figures 1 et 2, qui montrent la poutre 1 selon l'invention et son mode d'assemblage avec les piètements 2 d'un bureau, comportant par ailleurs un plateau 3 apparaissant notamment aux figures 3B et 4.

De façon connue, chaque piètement 2 se compose d'une embase 4, d'au moins un élément vertical 5 et d'un profilé transversal 6.

Selon l'invention, les piètements 2 sont maintenus à une distance déterminée l'un de l'autre par la poutre 1 qui présente un ensemble de particularités relatives à sa forme, à son assemblage avec les piètements 2 et à un ensemble de fonctions complémentaires.

Plus précisément, comme on le voit sur la figure 2, la poutre 1 présente, en coupe transversale, une aile verticale 7, un rebord supérieur horizontal 8 et une gouttière inférieure horizontale 9. A chaque extrémité de l'aile 7, la poutre 1 est repliée en Z de manière à présenter une plaque verticale d'accrochage 10, de préférence située dans un plan vertical décalé par rapport au plan de l'aile 7. Dans cette plaque verticale sont pratiqués un ou plusieurs crevés 11 de manière à créer un nombre correspondent de pattes 12, ayant la fonction exposée ci-après, avec référence à la figure 1 :
Ainsi qu'on le voit, dans la face intérieure 13 de chaque élément vertical 5 d'un piètement 2 sont pratiquées des lumières 14 dont les dimensions et l'écartement correspondent à ceux des pattes 12.

L'assemblage de la poutre 1 sur chaque piètement 2 se fait d'une manière à la fois extrêmement simple et sûre : on présente les pattes 12 d'une plaque 10 de la poutre 1 face aux lumières 14 de la face 13 du élément vertical 5 ; une fois les pattes introduites dans lesdites lumières, la plaque 10 étant alors contre la face intérieure 13, il suffit d'exercer sur la poutre 1 un effort vertical vers le bas pour que les pattes 12 viennent pincer le rebord inférieur de chaque lumière 14 correspondante, comme illustré à la figure 2a.

Ce pincement maintient la plaque 10 contre la face 13 du pied 5, et assure parfaitement le positionnement et l'immobilisation de la poutre sur les pieds 5.

Cette opération d'assemblage (mise en place et immobilisation en position) est extrêmement simple et n'exige qu'une main d'oeuvre limitée et non spécialisée.

La même poutre 1 permet, également selon l'invention, une mise en place et une immobilisation très simple de chaque caisson équipant un tel meuble de bureau.

Il faut savoir qu'un caisson classique, à l'état vide, pèse une quarantaine de kg, et qu'actuellement, sa mise en place se fait à l'horizontale, par accrochage simultané de ses deux extrémités au-dessous du plateau du bureau. Cela implique l'intervention de deux monteurs pour la mise du bureau sens-dessus-dessous puis sa remise sur pied, opérations longues et coûteuses.

La poutre selon l'invention élimine ces contraintes, comme il ressort des figures 3A, 3B et 3C qui illustrent l'accrochage d'un caisson à tiroirs 20 à une poutre 1 telle que définie ci-dessus.

A cet effet, ledit caisson 20 présente sur sa face postérieure un profilé en Z, 21, dont le rebord postérieur 22 est orienté vers le bas, en sens inverse de la gouttière en U, 9.

Par ailleurs, la face supérieure horizontale 23 du caisson 20 présente un couple de goussets 24, tandis que, sous la face inférieure 25 du plateau 3, des vis 26 à grosse tête ronde sont partiellement vissées, de sorte que le couple gousset 24 / vis 26 joue le rôle d'un accouplement du type bouton / boutonnière. La mise en place d'un caisson se fait alors très simplement en trois temps : dans le premier temps, on soulève l'arrière du caisson et on accroche le rebord 22 de la cornière 21 sur le rebord extérieur de la gouttière en U 9. Dans le second temps, on soulève l'avant du caisson 20, on assemble les couples bouton / boutonnière 24 / 26 et enfin, dans le troisième temps, on repousse le caisson vers l'arrière pour verrouiller ledit couple 24 / 26, ce qui verrouille en place le caisson 20 sous le plateau 3. Pour mieux assurer le positionnement du caisson, il est prévu, selon l'invention, un ressort de sécurité escamotable 27, venant s'encliqueter dans un logement 28 (voir figure 3C). Pour pouvoir extraire le caisson 20, il est nécessaire d'exercer, de l'intérieur du caisson, une traction sur le ressort 27 pour l'extraire de son logement 28, ce qui ne peut pas se produire accidentellement.

La mise en place du caisson, au lieu d'exiger deux monteurs et des manipulations longues et compliquées, pouvant occasionner des rayures sur le dessus du plateau 3, peut se faire de façon simple, par un seul monteur, et sans manipulation autre que le simple basculement du caisson au-dessous du plateau. Le gain de temps et de dépenses de montage est considérable.

On notera que, selon l'invention, le positionnement du caisson est encore assuré par l'existence, dans le rebord 9, d'une échancrure 29 dans laquelle vient se placer, même à taton, le rebord 22.

Toujours selon l'invention, entre les échancrures 29 définissant les emplacements des caissons 20, vient se monter un panneau de façade, désigné par 30 sur les figures 5 / 5a. Ce panneau de façade, sous forme d'un plan vertical, porte une cornière horizontale 31 à section en Z, dans laquelle vient reposer la gouttière 9 de la poutre 1 (figure 5a). Par ailleurs, l'aile verticale 7 de la poutre 1 est vissée sur ledit panneau 30, comme illustré par les vis 32 (figure 5a). Enfin, ledit panneau 30 est vissé sur le pied 5 par des vis 33 en même temps que la partie supérieure, des plaques 10.

L'ensemble poutre 1, pieds 2 et panneau de façade 30 est donc solidarisé de façon très simple.

Enfin, le plateau 3 est lui aussi solidarisé par des moyens simples de même genre, comme illustré aux figures 4 / 4a : A chaque extrémité du profilé 6 fermant le piètement Z en partie supérieure, est pratiquée un gousset 40 dans lequel vient se verrouiller un bouton 41 constitué par une vis à tête ronde incomplètement vissée dans la face inférieure du plateau 3.

Le plateau 3 est donc simplement placé sur les profilés 6, le bouton 41 dans le gousset 40, puis déplacé par translation horizontale pour verrouiller le couple bouton / boutonnière 40 / 41. L'ensemble est immobilisé par une vis 42 traversant la poutre 1 à chaque extrémité.

Il apparait ainsi que le meuble de bureau selon l'invention, grâce à la structure de la poutre centrale et aux systèmes d'assemblage et d'immobilisation de ses divers composants, peut être construit de façon simple et rapide, par un seul monteur non spécialisé, ce qui représente un progrès considérable, par rapport aux systèmes antérieurs, dont la construction était longue et lourde, exigeant toujours au moins deux monteurs, avec un risque non négligeable d'endommager leurs éléments constitutifs.

## Revendications

1. Meuble de bureau se composant d'un couple de piètements (2) réunis par un élément d'écartement en forme de poutre horizontale longitudinale (1) et d'un plateau (3) reposant sur des profilés horizontaux (6) délimitant transversalement la portion supérieure desdits piétements, du type dans lequel ladite poutre (1) est accrochée à chacune de ses extrémités à l'un des éléments verticaux (5) du piètement correspondant, caractérisé en ce que les moyens pour cet accrochage sont des pattes élastiques (12) créées par des crevages (11) pratiqués dans des plaques verticales (10) solidaires de ladite poutre et situées dans des plans verticaux parallèles au plan de ladite poutre, chacune de ces pattes élastiques étant insérée dans une lumière correspondante (14) pratiquée dans la face verticale interne (13) dudit élément vertical dudit piètement également parallèle au plan de ladite poutre, puis enfoncée verticalement de manière à exercer une action de pincement sur le bord inférieur de ladite lumière.

2. Meuble selon la revendication 1, caractérisé en ce que ladite poutre (1) se présente sous forme d'un profilé comportant une aile verticale (7), un bord supérieur (8) rabattu horizontalement dans une direction et un rebord inférieur (9) en forme de gouttière en U s'étendant dans la direction opposée entre lesdites plaques verticales (10) en vue de l'assemblage de divers accessoires complétant le bureau.

3. Meuble selon les revendications 1 et 2 caractérisé en ce qu'il comporte au moins un caisson de rangement (20), une cornière horizontale (21) montée sur la face verticale postérieure de ce caisson étant prévue pour s'accrocher sur le rebord extérieur de ladite gouttière en U (9) en vue de l'accrochage dudit caisson sur ladite poutre, puis sa mise en place horizontale par basculement, puis son accrochage au-dessous du plateau de bureau, par un système de bouton - boutonnière (24, 26) et enfin son immobilisation en place par un couple téton / logement (27, 28), ledit téton (27) étant élastiquement escamotable pour libérer le caisson en vue de son extraction.

4. Meuble selon l'une quelconque des revendications 1 à 3, caractérisé en ce que ledit plateau (3) repose d'une part sur le rebord supérieur horizontal (8) de la poutre (1) et d'autre part sur lesdits profilés horizontaux (6) des piètements (2), en présentant, au voisinage de chaque coin de sa face inférieure l'un des éléments d'un couple bouton / boutonnière (41, 40), dont l'autre élément est pratiqué dans le dessus dudit profilé horizontal (6) correspondant, la mise en place dudit plateau (3) s'opérant par coopération desdits éléments de chaque couple, et son immobilisation ultérieure au moyen de vis (42) traversant le rebord supérieur de ladite poutre (1).

5. Meuble selon l'une quelconque des revendications 1 à 4, caractérisé en ce que ladite gouttière en U (9) de la poutre (1) reçoit au surplus un panneau de façade (30) se fixant par des vis (32) dans l'aile verticale (7) ladite poutre (1), dans la face arrière duquel est fixé un profilé horizontal à section en Z (31) venant s'encastrer dans la gouttière (9) de ladite poutre (1) de manière à immobiliser ledit panneau (30).

6. Meuble selon l'une quelconque des revendications 1 - 5, caractérisé en ce que le couple bouton / boutonnière (41, 40) est constitué, d'une part par une vis à grosse tête ronde (41) et d'autre part par une lumière (40) du type gousset dont le grand diamètre est légèrement supérieur à celui de ladite tête, et le petit diamètre est celui du fût de ladite vis.

## Claims

1. Item of office furniture consisting of a pair of underframes (2) connected by a spacing member in the form of a horizontal longitudinal beam (1) and of a top (3) resting on horizontal profiled sections (6) transversally delimiting the upper portion of the said underframes, of the type in which the said beam (1) is attached at each of its ends to one of the vertical members (5) of the corresponding underframe, characterised in that the means for this attachment are elastic lugs (12) created by recesses (11) formed in vertical plates (10) secured to the said beam and situated in vertical planes parallel to the plane of the said beam, each of these elastic lugs being inserted into a corresponding opening (14) formed in the internal vertical face (13) of the said vertical member of the said underframe also parallel to the plane of the said beam, and then pushed in vertically so as to exert a pinching action on the lower edge of the said opening.

2. Item of furniture according to Claim 1, characterised in that the said beam (1) is in the form of a profiled section having a vertical flange (7), an upper edge (8) folded over horizontally in one direction and a lower edge (9) in the form of a U-shaped channel extending in the opposite direction between the said vertical plates (10) with a view to the mounting of various accessories complementing the desk.

3. Item of furniture according to Claims 1 and 2, characterised in that it has at least one storage compartment (20), a horizontal bracket (21) mounted on the rear vertical face of this compartment, being designed to hook onto the outer lip of the said U-shaped channel (9) with a view to attaching the said compartment to the said beam, then positioning it horizontally by tilting, then attaching it beneath the desk top, by means of a button and buttonhole system (24, 26), and finally immobilising it in position by a stud/housing pair (27, 28), the said stud (27) being elastically retractable in order to release the compartment with a view to its removal.

4. Item of furniture according to any one of Claims 1 to 3, characterised in that the said top (3) rests on the one hand on the horizontal top edge (8) of the beam (1) and on the other hand on the said horizontal profiled sections (6) of the underframes (2), presenting, close to each corner of its bottom face, one of the components of a button/buttonhole pair (41, 40), the other component of which is formed in the top of the said corresponding horizontal profiled section (6), the positioning of the said top (3) being brought about through cooperation between the said components of each pair, and its subsequent immobilisation by means of screws (42) passing through the horizontal top edge of the said beam (1).

5. Item of furniture according to any one of Claims 1 to 4, characterised in that the said U-shaped channel (9) of the beam (1) also receives in addition a fascia panel (30) fixed by screws (32) in the vertical flange (7) of the said beam (1) and in the rear face of which is fixed a horizontal profiled section with a Z-shaped cross section (31) fitting into the channel (9) of the said beam (1) so as to immobilise the said panel (30).

6. Item of furniture according to any one of Claims 1 - 5, characterised in that the button/buttonhole pair (41, 40) consists, on the one hand, of a screw with a large round head (41), and on the other hand of an opening (40) of the gusset type, the large diameter of which is slightly greater than that of the said head, and the small diameter of which is the same as that of the shank of the said screw.

## Patentansprüche

1. Büromöbel, das aus einem Paar von Fußgestellen (2), die mittels eines Abstandselements in Form eines länglichen horizontalen Trägers (1) miteinander verbunden sind, sowie aus einer Platte (3) gebildet ist, die auf horizontalen Profilen (6) aufruht, die den oberen Abschnitt der Fußgestelle in Querrichtung begrenzen, wobei das Büromöbel von dem Typ ist, bei dem der Träger (1) an jedem seiner Enden in eines der vertikalen Elemente (5) des entsprechenden Fußgestells eingehakt ist, dadurch gekennzeichnet, daß die Mittel für diese Einhakung elastische Haken (12) sind, die durch Einschnitte (11) geschaffen sind, die in vertikalen Platten (10) ausgebildet sind, die mit dem Träger verbunden sind und sich in den zur Ebene des Trägers parallelen vertikalen Ebenen befinden, wobei jeder dieser elastischen Haken in ein entsprechendes Langloch (14) eingeschoben wird, das in der vertikalen Innenfläche (13) des vertikalen Elements des Fußgestells ausgebildet ist, die ebenfalls zur Ebene des Trägers parallel ist, und dann in vertikaler Richtung in der Weise eingepreßt wird, daß auf die Unterkante des Langlochs eine Quetschwirkung ausgeübt wird.

2. Möbel nach Anspruch 1, dadurch gekennzeichnet, daß der Träger (1) die Form eines Profils besitzt, das einen vertikalen Flügel (7), eine horizontal in eine Richtung umgebogene Oberkante (8) sowie eine Unterkante (9) in Form einer U-Rinne aufweist, die sich im Hinblick auf die Anbringung verschiedenen den Schreibtisch vervollständigenden Zubehörs in der entgegengesetzten Richtung zwischen den vertikalen Platten (10) erstreckt.

3. Möbel nach den Ansprüchen 1 und 2, dadurch gekennzeichnet, daß es wenigstens einen Aufbewahrungskasten (20) enthält, wobei ein an der vertikalen Rückseite dieses Kastens angebrachtes Winkelprofil (21) dazu vorgesehen ist, in die Außenkante der U-Rinne (9) einzuhaken, um den Kasten am Träger einzuhaken, um ihn dann durch Kippen in seine horizontale Lage zu bringen, ihn dann unterhalb der Schreibtischplatte mittels eines Knopf-Aussparungs-Systems (24, 26) einzuhaken und um ihn schließlich mittels eines Zapfen-Aufnahmesitz-Paars (27, 28) zu befestigen, wobei der Zapfen (27) elastisch versenkbar ist, um den Kasten für dessen Entnahme freizugeben.

4. Möbel nach irgendeinem der Ansprüche 1 bis 3, dadurch gekennzeichnet, daß die Platte (3) einerseits auf der horizontalen Oberkante (8) des Trägers (1) und andererseits auf den horizontalen Profilen (6) der Fußgestelle (2) aufruht, indem sie in der Nähe einer jeden Ecke ihrer Unterseite eines der Elemente eines Knopf-Aussparungs-Paars (41, 40) aufweist, wovon das andere Element in der Oberseite des entsprechenden horizontalen Profils (6) ausgebildet ist, wobei die Anordnung der Platte (3) durch Zusammenwirken der Elemente eines jeden Paars und deren endgültige Befestigung mittels Schrauben (42), die durch die Oberkante des Trägers (1) verlaufen, erfolgt.

5. Möbel nach irgendeinem der Ansprüche 1 bis 4, dadurch gekennzeichnet, daß die U-Rinne (9) des Trägers (1) außerdem eine Verkleidungstafel (30) aufnimmt, die durch Schrauben (32) im vertikalen Flügel (7) des Trägers (1) befestigt ist und an deren Rückseite ein horizontales Profil mit Z-Querschnitt befestigt ist, das in die Rinne (9) des Trägers (1) in der Weise einrasten kann, daß die Tafel (30) unbeweglich gemacht wird.

6. Möbel nach irgendeinem der Ansprüche 1 bis 5, dadurch gekennzeichnet, daß das Knopf-Aussparungs-Paar (41, 40) einerseits durch eine Schraube mit großem Rundkopf (41) und andererseits durch ein Langloch (40) des Typs mit Auge gebildet ist, dessen großer Durchmesser etwas größer als derjenige des Kopfs ist und dessen kleiner Durchmesser derjenige des Schafts der Schraube ist.
